# EUROPÄISCHE PATENTSCHRIFT

(11) **EP 0 459 217 B1**
(45) Veröffentlichungstag und Bekanntmachung des Hinweises auf die Patenterteilung: **14.06.1995**
(21) Anmeldenummer: 91107838.4
(22) Anmeldetag: 15.05.1991
(51) Int. Cl.: B21D 11/10

(54) **Verfahren und Vorrichtung zum Kaltbiegen von Profilen**
Procedure and device for cold bending of profiles
Procédé et dispositif pour plier des profils à froid

(30) Priorität: 26.05.1990 DE 4017034
(43) Veröffentlichungstag der Anmeldung: 04.12.1991
(73) Patentinhaber: GFI GESELLSCHAFT FÜR INGENIEURSDIENSTE mbH, D-40477 Düsseldorf (DE)
(72) Erfinder: Schumann, Horst, W-4030 Ratingen (DE)
(74) Vertreter: COHAUSZ HASE DAWIDOWICZ & PARTNER

(56) Entgegenhaltungen:
- DE-A- 3 423 052
- US-A- 3 000 423
- US-A- 4 061 005

## Beschreibung

Die Erfindung betrifft ein Verfahren und eine Vorrichtung zum Kaltbiegen von Profilen insbesondere von Breitflanschträgern zu insbesondere S-förmigen Eisenbahnstahlschwellen bei Erhalt der Profilquerschnittsform.

Es ist bekannt, für Hochgeschwindigkeitsgleiskörper Y-Stahlschwellen zu verwenden, die aus zwei S-förmig bebogenen Breitflanschträgern und zwei damit verbundenen geraden Trägerstücken im Bereich der Auflager bestehen. Zum zweifachen Biegen der Doppel-T-Breitflanschträger ist ein erheblicher technischer Aufwand erforderlich, um zu erreichen, daß die Querschnittsform des Breitflanschprofils erhalten bleibt und es nicht zu Wellungen und Rissen kommt.

Aus der US-A 3000423 ist es bekannt, kleinere Blechprofile in einem ersten Backenpaar zu halten und durch ein zweites Backenpaar zu biegen, das durch eine Parallelogrammführung verschwenkt wird, welche aus Führungslaschen gebildet ist. Diese Führungslaschen ziehen die Backen auf einen fest vorgeschriebenen Kreisbogen, so daß das Profil auf diesen Kreisbogen gezwungen wird. Hierbei entstehen Zwänge, die schon bei kleineren Profilen dazu führen können, daß das Material verworfen und/oder aus den Backen herausgezogen wird, so daß zumindest die Oberfläche des Materials beschädigt wird.

Aufgabe der Erfindung ist es, ein Verfahren und eine Vorrichtung zu schaffen, wodurch bei verhältnismäßig geringem konstruktiven Aufwand und schneller Arbeitsweise hohe Stückzahlen von S-förmig gebogenen Profilen erreichbar sind.

Diese Aufgabe wird erfindungsgemäß dadurch gelöst, daß das Profil zwischen einem ersten und einem zweiten Backenpaar engespannt ist, die zueinander in einem Abstand liegen, danach das zweite Backenpaar auf einem Abschnitt eines Kreisbogens verschoben wird, dessen Mittelpunkt nahe des ersten Backenpaares liegt, und daß während des Verschiebens das zweite Backenpaar seine zum ersten Backenpaar parallele Ausrichtung beibehält, und daß das zweite Backenpaar quer und parallel zur Profillängsrichtung geführt ist, so daß das zweite Backenpaar sich auf dem Kreisbogen über einen Biegewinkel bewegt, der durch den Profilabschnitt zwischen beiden Backenpaaren bestimmt wird.

Die Aufgabe wird weiter dadurch gelöst, daß eine Kraftübertragung von dem einem Backenpaar auf das andere Backenpaar nur über das Profil erfolgt, und daß zweite Backenpaar quer und parallel zur Profillängsrichtung geführt ist, so daß das zweite Backenpaar sich über einen Biegewinkel bewegt, der durch den Profilabschnitt zwischen den beiden Backenpaaren bestimmt wird, und daß die das zweite Backenpaar verschiebende Einrichtung mit einem am zweiten Backenpaar und mit dem zweiten Ende am Maschinengestell direkt oder über ein Zwischnteil angelenkt ist.

Durch das erfindungsgemäße Verfahren kann in einem einzigen Arbeitsgang ein Profil zweifach in entgegengesetzten Richtungen abgebogen werden, wobei beide Biegestellen denselben Biegewinkel besitzen und damit nach dem gleichzeitigen Biegen beider Stellen die beiden Endbereiche des Profils zueinander parallel sind.

Verfahren und Vorrichtung zeichnen sich durch Schnelligkeit und Präzision aus. Es wird auch sicher verhindert, daß das Profil in den Backen gleitet. Vorzugsweise wird das zweite Backenpaar über einen Kreisbogen verschoben, der einen Winkel von 5 bis 30 Grad überspannt.

Besondfers vorteilhaft ist es, wenn das zweite Backenpaar durch eine Einrichtung, insbesondere durch ein Zylinder-Kolben-Aggregat in eine Richtung quer zu den Backenflächen verschoben wird und hierbei der zwischen den Backenpaaren liegende Profilabschnitt das zweite Backenpaar auf den Kreisbogen zieht. Hierdurch erübrigt es sich, daß das zweite Backenpaar durch eine Führung der Maschine auf dem Kreisbogen geführt wird, sondern das Profil selber zwingt das zweite Backenpaar während seiner Verschiebung auf den exakten Weg, so daß Zwängungen und schädliche Kräfte weder auf das Profil, noch auf die Vorrichtung einwirken.

Eine besondere einfache Konstruktion wird dann geschaffen, wenn die das zweite Backenpaar verschiebende Einrichtung mit einem Ende am zweiten Backenpaar und mit dem zweiten Ende am Maschinengestell angelenkt ist. Es ist dadurch nicht einmal erforderlich, daß die das zweite Backenpaar verschiebende Einrichtung auf einer Geradführung gelagert ist, sondern die doppelte Anlenkung ersetzt eine solche Geradführung.

Um zu verhindern, daß zu Beginn der Verschiebearbeit durch die das zweite Backenpaar verschiebende Einrichtung das zweite Backenpaar sich in eine falsche Richtung bewegt, wird vorgeschlagen, daß die das zweite Backenpaar verschiebende Einrichtung in einem Winkel von 2 bis 8 Grad zur Normalen der Backenfläche auf das zweite Backenpaar einwirkt. Hierdurch drückt die Einrichtung von vornherein das zweite Backenpaar mit einer Komponente in Richtung zum ersten Backenpaar.

Eine konstruktiv besonders einfache und sichere als auch genaue Bauweise wird dann geschaffen, wenn die das zweite Backenpaar verschiebende Einrichtung quer zur Verschieberichtung beweglich gelagert ist. Besonders vorteilhaft ist es, wenn die das zweite Backenpaar verschiebende Einrichtung nur an einer der Backen des zweiten Backenpaares befestigt ist und an der zweiten Backe des zweiten Backenpaares eine Druck erzeugende zweite Einrichtung insbesondere ein Zylinder-Kolben-Aggregat, befestigt ist, das bei Überschreiten eines bestimmten, von der verschiebenden ersten Einrichtung erzeugten Druckes nachgibt und hierbei den erforderlichen Einspanndruck aufrechterhält. Hierdurch übernimmt die zweite Backe des zweiten Backenpaares nicht nur die Aufgabe, das Profil zu halten, sondern es nimmt auch die Bewegung des Profils auf, so daß eine zusätzliche Führungs- und Haltevorrichtung sich erübrigt.

Ein Verformen des Profils im Bereich der Krümmungen wird dann sicher verhindert, wenn die Backen in den am Profil anliegenden Spannflächen jeweils eine Ausnehmung aufweisen, deren Querschnitt dem halben Profilquerschnitt entspricht. Auch wird hierzu vorgeschlagen, daß die Spannfläche jedes Backenpaares, die in der Innenseite jeder Abbiegung liegt, an dem dem anderen Backenpaar zugewandten Ende eine Abrundung aufweist.

Um die Vorrichtung auf die Profilgröße als auch den Krümmungsgrad einstellen zu können, wird vorgeschlagen, daß die das zweite Backenpaar verschiebende Einrichtung an dem dem Backenpaar gegenüberliegenden Ende an einer Verstelleinrichtung insbesondere in Form einer Zylinder-Kolben-Einheit gelagert ist.

Eine besonders hohe Kräfte aufnehmende und sicher arbeitende Vorrichtung wird dann erreicht, wenn das zweite Backenpaar auf einem Teil insbesondere einer Vierfach-Führung quer und parallel zur Profillängsrichtung gerad-verschieblich geführt ist. Hierzu kann am Teil bzw. an der Vierfach-Führung die den Druck für die zweite Backe des zweiten Backenpaares erzeugende zweite Einrichtung befestigt sein.

Ein Ausführungsbeispiel der Erfindung ist in den Zeichnungen dargestellt und wird im folgenden näher beschrieben. Es zeigen:
- Fig. 1: eine Draufsicht
- Fig. 2: einen Schnitt nach II - II in Fig. 1
- Fig. 3: einen senkrechten Schnitt nach III-III in Fig. 1.

Die Biegevorrichtung (Biegepresse) weist ein Gestell G auf, in dem zwei Backenpaare 1, 2 mit den Backen 1a, 1b und 2a, 2b gelagert sind. Die beiden Backenpaare 1, 2 liegen zueinander in einem Abstand, der gleich dem Abstand der gewünschten Biegestellen am Profil 3 ist. Vor der Biegearbeit liegen die Backen beider Backenpaare am Profil 3 zu beiden Seiten an, wobei die Flansche des insbesondere Breitflanschträgers (Doppel-T-Träger) waagerecht liegen und die Backen Ausnehmungen 4 aufweisen, die die Flansche jeweils zur Hälfte aufnehmen, so daß beide Flansche jeweils zur Hälfte über- und untergriffen werden.

Beim ersten Backenpaar 1 ist die Backe 1a unbeweglich über eine senkrechte Platte 4 am Maschinengestell befestigt, und die zweite Backe 1b ist an einer senkrechten Platte 5 befestigt, die durch ein Zylinder-Kolben-Aggregat 6 waagerecht und rechtwinklig zum Profil 3 gegen dieses bewegt wird, um dieses einzuspannen. Die Platte 5 weist hierzu vier waagerechte Bohrungen bzw. Buchsen 7 auf, die auf vier Stangen 8 oder Rohren gleiten. Die Stangen und Buchsen bilden somit eine erste Vierfach-Geradführung F1 für die Platte 5 und damit für die zweite Backe 1b.

Das zweite Backenpaar 2a, 2b ist auf einer Vierfach-Führung F2 geradlinig gelagert, wobei beim zweiten Backenpaar 2 beide Backen 2a, 2b auf diesen vier Grundführungen bzw. den vier Stangen 9 mit Buchsen 10 gelagert sind. Die zweiten Backen 2a, 2b sind damit auch an Platten 11, 12 befestigt, die durch die vier Stangen 9 geführt sind.

Die vier Führungsstangen 9 der zweiten Vierfach-Führung F2 sind zu beiden Seiten jeweils an einer Platte 14 bzw. 15 befestigt, die jeweils auf einer unteren und oberen waagerechten Stange 16, 17 und 18, 19 geradlinig geführt sind. Während die Stangen 8, 9 rechtwinklig zum noch nicht gebogenen Profil 3 liegen, liegen die Stangen 16 bis 19 parallel zum noch nicht gebogenen Profil 3.

Die vier parallelen Rohre oder Stangen 9 der zweiten Vierfach-Führung F2 bilden zusammen mit den Platten 14, 15 einen Doppelrahmen (Käfig), der auf den vier Stangen 16 bis 19 parallel zum Profil 3 beweglich ist, so daß die Stangen 16 bis 19 eine dritte Vierfach-Führung F3 für diesen Doppelrahmen 20 sind. Während also der Doppelrahmen selber eine Vierfach-Führung für die beiden Backenpaare bildet, ist er selber wiederum vierfach geführt, wobei alle drei Vierfach-Führungen F1, F2, F3 Geradführungen sind mit geschlossenen Gleitführungen. Bei allen drei Vierfach-Führungen befinden sich somit die Stangen 8, 9, 16-19 auf den vier parallelen Kanten eines Quaders.

Nach Einlegen des Profils 3 pressen die Backen 1b und 2b das Profil gegen die Backen 1a und 2a. Die Preßarbeit der Backe 2b erfolgt durch eine hydraulische Zylinder-Kolben-Einheit (zweite Einrichtung 21), deren Kolbenstange an der Platte 12 und deren Zylinder an der Platte 15 fest ist. Nachdem das Profil 3 in dieser Weise durch beide Backenpaare 1, 2 festgeklemmt ist, wird das zweite Backenpaar 2 durch eine Einrichtung 22 verschoben, die eine Zylinder-Kolben-Einheit besitzt, deren Kolbenstange 24 an der Backe 2a angelenkt ist. Der Zylinder 25 der Zylinder-Kolben-Einheit 22 ist mit dem der Backe 2a gegenüberliegenden Ende am Maschinengestell direkt oder mit einer Anlenkstelle 26 an einer Verstelleinrichtung 27 angelenkt, die wiederum eine Zylinder-Kolben-Einheit 28 besitzt, um die Anlenkstelle 26 in ihrer Lage verstellen zu können.
Alle Zylinder-Kolben-Einheiten der Biegevorrichtung sind hydraulisch beaufschlagt. Wird durch die Zylinder-Kolben-Einheit 22 Druck auf die Backe 2a ausgeübt, so wird das Profil 3 zusammen mit der Backe 2b verschoben, wobei die Zylinder-Kolben-Einheit 21 nachgibt, ohne in der Einspannkraft nachzulassen. Die Zylinder-Kolben-Einheit 22 bewegt das Backenpaar 2 einmal entlang der zweiten Vierfach-Führung F2 und ferner das zweite Backenpaar zusammen mit der zweiten Vierfach-Führung F2 entlang der dritten Vierfach-Führung F3, so daß das zweite Backenpaar 2 sich auf einem Kreisbogen 29 über einen Biegewinkel von = 15 Grad bewegt, der in einer waagerechten Ebene liegt und durch den Profilabschnitt 3a zwischen beiden Backenpaaren bestimmt wird. Das Profil 3 wird hierbei nicht nur um das dem zweiten Backenpaar 2 nahe liegende Ende des ersten Bakenpaares 1 gebogen, sondern in entgegengesetzter Richtung auch um das Ende des zweiten Backenpaares 2, das dem ersten Backenpaar 1 nahe liegt, da durch die zweite und dritte Vierfach-Führung gesorgt ist, daß das zweite Backenpaar während seiner gesamten Verschiebung auf dem Bogen 29 stets parallel zum ersten Backenpaar bleibt.

Die zweite Backe 1b des ersten Backenpaares 1 und die erste Backe 2a des zweiten Backenpaares 2 weisen auf dem jeweils dem anderen Backenpaar zugewandten Ende auf der Profilinnenseite jeder Abbiegung eine Abrundung 1c, 2c auf, um ein starkes Abknicken des Profils 3 zu verhindern.

Die Biegevorrichtung kann verschiedene alternative Konstruktionen aufweisen. So kann die das zweite Backenpaar verschiebende Einrichtung 22 auf eine Führung parallel zum Profil 3 beweglich sein und ferner kann die zweite Vierfach-Führung F2 rechtwinklig zum Profil 3 geführt sein, wobei dann ihre Vierfach-Führung für das zweite Backenpaar parallel zum Profil 3 ist. Auch kann bei den Führungen F1, F2, F3 die Anzahl der Führungsstangen größer oder kleiner als vier sein. Wenn also in den Ansprüchen von Vierfach-Führungen gesprochen wird, so sind damit auch Zweifach-, Dreifach-, Fünffach- oder Sechsfach-Führungen gemeint.

## Patentansprüche

1. Verfahren zum Kaltbiegen von Profilen (3), insbesondere von Breitflanschträgern zu insbesondere S-förmigen Eisenbahnstahlschwellen bei Erhalt der Profilquerschnittsform, wobei
- das Profil (3) zwischen einem ersten (1) und einem zweiten Backenpaar (2) eingespannt ist, die zueinander in einem Abstand liegen,
- danach das zweite Backenpaar (2) auf einem Abschnitt eines Kreisbogens (29) verschoben wird, dessen Mittelpunkt nahe des ersten Backenpaares (1) liegt,
- während des Verschiebens das zweite Backenpaar (2) seine zum ersten Backenpaar (1) parallele Ausrichtung beibehält, und
- das zweite Backenpaar (2) quer und parallel zur Profillängsrichtung geführt ist, so daß das zweite Backenpaar sich auf dem Kreisbogen über einen Biegewinkel bewegt, der durch den Profilabschnitt (3a) zwischen beiden Backenpaaren bestimmt wird.

2. Verfahren nach Anspruch 1, **dadurch gekennzeichnet,** daß das zweite Backenpaar (2) über einen Kreisbogen (29) verschoben wird, der einen Winkel von 5 bis 30 Grad überspannt.

3. Verfahren nach Anspruch 1 oder 2, **dadurch gekennzeichnet,** daß das zweite Backenpaar (2) durch eine Einrichtung (22), insbesondere durch ein Zylinder-Kolben-Aggregat (24, 25), in eine Richtung etwa quer zu den Backenflächen verschoben wird.

4. Vorrichtung zum Kaltbiegen von Profilen (3), insbesondere von Breitflanschträgern zu insbesondere S-förmigen Eisenbahnstahlschwellen bei Erhalt der Profilquerschnittsform, wobei die Vorrichtung zwei Backenpaare (1, 2) zur Aufnahme des Profils (3) hat, und jedes Backenpaar (1, 2) an einem Schlitten gelagert ist, und die Backenpaare (1, 2) zueinander unabhängige Bewegungen in einer Ebene ausführen,
**dadurch gekennzeichnet,** daß eine Kraftübertragung von dem einen Backenpaar (2) auf das andere Backenpaar (1) nur über das Profil erfolgt,
das zweite Backenpaar (2) quer und parallel zur Profillängsrichtung geführt ist, so daß das zweite Backenpaar sich über einen Biegewinkel bewegt, der durch den Profilabschnitt (3a) zwischen den beiden Backenpaaren bestimmt wird,
und die das zweite Backenpaar (2) verschiebende Einrichtung (22) mit einem Ende am zweiten Backenpaar (2) und mit dem zweiten Ende am Maschinengestell (9) direkt oder über ein Zwischenteil (28) angelenkt ist.

5. Vorrichtung nach Anspruch 4, **dadurch gekennzeichnet,** daß die das zweite Backenpaar (2) verschiebende Einrichtung (22) quer zur Verschieberichtung beweglich gelagert ist.

6. Vorrichtung nach Anspruch 4 oder 5, **dadurch gekennzeichnet,** daß die das zweite Backenpaar (2) verschiebende Einrichtung (22) in einem Winkel von 2 bis 8 Grad zur Normalen der Backenfläche auf das zweite Backenpaar (2) einwirkt.

7. Vorrichtung nach einem der Ansprüche 4 bis 6, **dadurch gekennzeichnet,** daß die das zweite Backenpaar (2) verschiebene Einrichtung (22) nur an einer der Backen (2a) des zweiten Backenpaares (2) befestigt ist und an der zweiten Backe (2b) des zweiten Backenpaares (2) eine Druck erzeugende zweite Einrichtung (21), insbesondere ein Zylinder-Kolben-Aggregat, befestigt ist, die bei Überschreiten eines bestimmten, von der verschiebenden ersten Einrichtung (22) erzeugten Druckes nachgibt und hierbei den erforderlichen Einspanndruck aufrechterhält.

8. Vorrichtung nach einem der Ansprüche 4 bis 7, **dadurch gekennzeichnet,** daß die Backen (1a, 1b, 2a, 2b) in den am Profil (3) anliegenden Spannflächen jeweils eine Ausnehmung (4) aufweisen, deren Querschnitt dem halben Profilquerschnitt entspricht.

9. Vorrichtung nach einem der Ansprüche 4 bis 8, **dadurch gekennzeichnet,** daß die Spannfläche jedes Backenpaares (1, 2), die in der Innenseite jeder Abbiegung liegt, an dem dem anderen Backenpaar zugewandten Ende eine Abrundung (1c, 2C) aufweist.

10. Vorrichtung nach einem der Ansprüche 4 bis 9, **dadurch gekennzeichnet,** daß die das zweite Backenpaar (2) verschiebende Einrichtung (22) an dem dem gegenüberliegenden Ende an einer Verstelleinrichtung (28) insbesondere in Form einer Zylinder-Kolben-Einheit gelagert ist.

11. Vorrichtung nach einem der vorherigen Ansprüche 4 bis 10, **dadurch gekennzeichnet,** daß das zweite Backenpaar (2) auf einem Teil insbesondere einer Vielfach-Führung (F2) quer zur Profillängsrichtung geradverschieblich geführt ist, das bzw. die parallel zur Profillängsrichtung gerad-verschieblich geführt ist.

12. Vorrichtung nach einem der Ansprüche 4 bis 9, **dadurch gekennzeichnet,** daß das zweite Backenpaar (2) auf einem Teil insbesondere einer Vierfach-Führung (F2) parallel zur Profillängsrichtung gerad-verschieblich geführt ist, das bzw. die quer zur Profillängsrichtung gerad-verschieblich geführt ist.

13. Vorrichtung nach Anspruch 10 oder 11, **dadurch gekennzeichnet,** daß am Teil bzw. an der Vierfach-Führung (F2) die den Druck für die zweite Backe (2b) des zweiten Backenpaares (2) erzeugende zweite Einrichtung (21) befestigt ist.

## Claims

1. A procedure for the cold bending of profiles (3), more particularly broad flanged beams into more particularly S-shaped steel railway sleepers, while maintaining the cross-sectional shape of the profile, wherein
- the profile (3) is clamped between a first pair (1) and a second pair (2) of jaws which are spaced out from one another,
- then the second pair (2) of jaws is displaced over a portion of an arc (29) of a circle whose centre lies adjacent the first pair (1) of jaws,
- during said displacement the second pair (2) of jaws maintains its alignment parallel with the first pair (1) of jaws, and
- the second pair (2) of jaws is guided transversely of and parallel with the longitudinal direction of the profile, so that the second pair of jaws moves on the arc of a circle over a bending angle which is determined by the portion (3a) of the profile disposed between the two pairs of jaws.

2. A procedure according to claim 1, characterized in that the second pair (2) of jaws is displaced over an arc (29) of a circle which spans an angle of 5 to 30 degrees.

3. A procedure according to claims 1 or 2, characterized in that the second pair (2) of jaws is displaced by a device (22), more particularly a piston-and-cylinder unit (24, 25) in a direction substantially transversely of the jaw surfaces.

4. A device for the cold bending of profiles (3), more particularly broad flanged beams into more particularly S-shaped steel railway sleepers, while maintaining the cross-sectional shape of the profile, wherein the device has two pairs (1, 2) of jaws for receiving the profile (3), each pair (1, 2) of jaws being mounted on a carriage, the pairs (1, 2) of jaws performing in the same plane movements which are independent of one another, characterized in that a force is transmitted from one pair (2) of jaws to the other pair (1) of jaws exclusively via the profile; the second pair (2) of jaws is guided transversely of and parallel with the longitudinal direction of the profile, so that the second pair of jaws moves over the bending angle determined by the portion (3a) of the profile situated between the two pairs of jaws; and the device (22) displacing the second pair (2) of jaws is articulated by one end to the second pair (2) of jaws and by the other end to the machine frame (9) directly or via an intermediate member (28).

5. A device according to claim 4, characterized in that the device (22) displacing the second pair (2) of jaws is mounted to move transversely of the direction of displacement.

6. A device according to claims 4 or 5, characterized in that the device (22) displacing the second pair (2) of jaws acts on the second pair (2) of jaws at an angle of 2 to 8 degrees to the normal of the jaw surface.

7. A device according to one of claims 4 to 6, characterized in that the device (22) displacing the second pair (2) of jaws is attached solely to one of the jaws (2a) of the second pair (2) of jaws and attached to the second jaw (2b) of the second pair (2) of jaws is a pressure-generating second device (21), more particularly a piston-and-cylinder unit which yields when a predetermined pressure generated by the first displacing device (22) is exceeded and thereby maintains the necessary clamping pressure.

8. A device according to one of claims 4 to 7, characterized in that each of the clamping surfaces of the jaws (1a, 1b, 2a, 2b) bearing against the profile (3) is formed with a recess (4) whose cross-section corresponds to half the cross-section of the profile.

9. A device according to one of claims 4 to 8, characterized in that the clamping surface of each pair (1, 2) of jaws which lies in the inside of each bending has a rounded portion (1c, 2c) at the end adjacent the other pair of jaws.

10. A device according to one of claims 4 to 9, characterized in that the device (22) displacing the second pair (2) of jaws is mounted at the opposite end on an adjusting device (28) more particularly taking the form of a piston-and-cylinder unit.

11. A device according to one of claims 4 to 10, characterized in that the second pair (2) of jaws is displaceably guided straight and transversely of the longitudinal direction of the profile on a member, more particularly a quadruple guide (F2), said member or multiple guide being guided displaceably straight and parallel with the longitudinal direction of the profile.

12. A device according to one of claims 4 to 9, characterized in that the second pair (2) of jaws is guided displaceably straight and parallel with the longitudinal direction of the profile on a member, more particularly a quadruple guide (F2), said member or multiple guide being guided displaceably straight and transversely of the longitudinal direction of the profile.

13. A device according to claims 10 or 11, characterized in that the second device (21) generating the pressure for the second jaw (2b) of the second pair (2) of jaws is attached to said member or said quadruple guide (F2).

## Revendications

1. Procédé de pliage à froid de profilés (3), en particulier de poutres à flasques larges en particulier pour des traverses de chemin de fer en acier en forme de S, avec conservation de la forme du profilé en section transversale, dans lequel
- le profilé (3) est serré entre une première (1) et une seconde (2) paires de mâchoires qui se trouvent à une distance l'une de l'autre,
- ensuite, la seconde paire de mâchoires (2) est déplacée sur une section d'un arc de cercle (29) dont le centre se trouve près de la première paire de mâchoires (1),
- pendant le déplacement, la seconde paire de mâchoires (2), conserve son orientation parallèle à la première paire de mâchoires (1) et
- la seconde paire de mâchoires (2) est guidée transversalement et parallèlement à la direction longitudinale du profilé de sorte que la seconde paire de mâchoires se déplace sur l'arc de cercle d'un angle de pliage qui est déterminé par la section du profilé (3a) entre les deux paires de mâchoires.

2. Procédé selon la revendication 1,
caractérisé en ce que la seconde paire de mâchoires (2) est déplacée sur un arc de cercle (29) qui sous-tend un angle de 5 à 30 degrés.

3. Procédé selon la revendication 1 ou 2,
caractérisé en ce que la seconde paire de mâchoires (2) est déplacée par un dispositif (22), en particulier un vérin (24, 25), dans une direction sensiblement transversale aux surfaces des mâchoires.

4. Dispositif de pliage à froid de profilés (3), en particulier de poutres à flasques larges en particulier pour des traverses de chemin de fer en acier en forme de S, avec conservation de la forme du profilé en section transversale, le dispositif ayant deux paires de mâchoires (1, 2) pour recevoir le profilé (3) et chaque paire de mâchoires (1, 2) étant montée sur un chariot et les paires de mâchoires (1, 2) effectuant des déplacements indépendants les uns des autres dans un plan,
caractérisé en ce qu'un transfert de force de l'une des paires de mâchoires (2) à l'autre paire de mâchoires (1) ne s'effectue que par l'intermédiaire du profilé, la seconde paire de mâchoires (2) est guidée transversalement et parallèlement à la direction longitudinale du profilé de sorte que la seconde paire de mâchoires se déplace d'un angle de pliage qui est déterminé par la section du profilé (3a) entre les deux paires de mâchoires, et le dispositif (22) déplaçant la seconde paire de mâchoires (2) est articulé par une extrémité à la seconde paire de mâchoires (2) et par l'autre extrémité au châssis de la machine (9), directement ou par l'intermédiaire d'une pièce intermédiaire (28).

5. Dispositif selon la revendication 4,
caractérisé en ce que le dispositif (22) déplaçant la seconde paire de mâchoires (2) transversalement à la direction de déplacement est monté mobile.

6. Dispositif selon la revendication 4 ou 5,
caractérisé en ce que le dispositif (22) déplaçant la seconde paire de mâchoires (2) d'un angle de 2 à 8 degrés par rapport aux normales à la surface des mâchoires agit sur la seconde paire de mâchoires (2).

7. Dispositif selon l'une des revendications 4 à 6,
caractérisé en ce que le dispositif (22) déplaçant la seconde paire de mâchoires (2) n'est fixée qu'à une des mâchoires (2a) de la seconde paire de mâchoires (2) et qu'un second dispositif (21) engendrant une pression, en particulier un vérin, est fixé à la seconde mâchoire (2b) de la seconde paire de mâchoires (2) qui produisent que, lors du dépassement d'une pression déterminée engendrée par le premier dispositif de déplacement (22), celui-ci s'affaisse et maintient dans ce cas la pression de serrage nécessaire.

8. Dispositif selon l'une des revendications 4 à 7,
caractérisé en ce que les mâchoires (1a, 1b, 2a, 2b) présentent respectivement, dans les surfaces de serrage adjacentes au profilé (3), un évidement (4) dont la section transversale correspond à la demi-section transversale du profilé.

9. Dispositif selon l'une des revendications 4 à 8,
caractérisé en ce que la surface de serrage de chaque paire de mâchoires (1,2), qui se trouve dans la face intérieure de chaque pliure, présente un arrondi (1c, 2c) à l'extrémité tournée vers l'autre paire de mâchoires.

10. Dispositif selon l'une des revendications 4 à 9,
caractérisé en ce que le dispositif (22) déplaçant la seconde paire de mâchoires (2) est disposé, à l'extrémité qui lui est opposée, sur un dispositif de déplacement (28), en particulier sous forme d'un vérin.

11. Dispositif selon l'une des revendications 4 à 10,
caractérisé en ce que la seconde paire de mâchoires (2) est guidée à déplacement rectiligne sur une pièce, en particulier un guidage quadruple (F2) transversalement à la direction longitudinale du profilé, qui est guidée ou respectivement guidé à déplacement rectiligne parallèlement à la direction longitudinale du profilé.

12. Dispositif selon l'une des revendications 4 à 9,
caractérisé en ce que la seconde paire de mâchoires (2) est guidée à déplacement rectiligne sur une pièce, en particulier un guidage quadruple (F2) parallèlement à la direction longitudinale du profilé, qui est guidée ou respectivement guidé à déplacement rectiligne transversalement à la direction longitudinale du profilé.

13. Dispositif selon la revendication 10 ou 11,
caractérisé en ce que le second dispositif (21) engendrant la pression pour la seconde mâchoire (2b) de la seconde paire de mâchoires (2) est fixée à la pièce ou respectivement au guidage quadruple (F2).
